# EUROPÄISCHE PATENTSCHRIFT

(11) **EP 3 129 268 B1**
(45) Veröffentlichungstag und Bekanntmachung des Hinweises auf die Patenterteilung: **06.02.2019**
(21) Anmeldenummer: 14830782.0
(22) Anmeldetag: 04.12.2014
(51) Int. Cl.: B61B 12/10

(54) **SEILBAHNANLAGE**
CABLE CAR SYSTEM
INSTALLATION DE TÉLÉPHÉRIQUE

(30) Priorität: 10.04.2014 AT 2692014
(43) Veröffentlichungstag der Anmeldung: 15.02.2017
(73) Patentinhaber: Innova Patent GmbH, 6922 Wolfurt (AT)
(72) Erfinder: DÜR, Gerd, A-6858 Bildstein (AT)
(74) Vertreter: Beer & Partner Patentanwälte KG
(86) Internationale Anmeldenummer: PCT/AT2014/000217
(87) Internationale Veröffentlichungsnummer: WO 2015/154106

(56) Entgegenhaltungen:
- EP-A1- 2 420 424
- JP-U- H0 659 183

## Beschreibung

Die gegenständliche Erfindung betrifft eine Seilbahnanlage mit einem Förderseil, welches in den beiden Endstationen der Anlage über jeweils eine Umlenkscheibe geführt ist, und mit an das Förderseil ankuppelbaren Fahrzeugen, wie Kabinen oder Sessel, welche mit einer Klemmeinrichtung und mit einem Fahrwerk ausgebildet sind, wobei sie längs der Strecke an das Förderseil angekuppelt sind und bei den Einfahrten in die Stationen vom Förderseil abgekuppelt, mittels der Fahrwerke längs Führungsschienen durch die Stationen hindurch geführt werden, in welchen sie von den Passagieren bestiegen bzw. verlassen werden, und bei den Ausfahrten aus den Stationen wieder an das Förderseil angekuppelt werden, wobei weiters die Bewegung der Fahrzeuge in den Stationen mittels Steuerreifen, nämlich Verzögerungsreifen, Förderreifen und Beschleunigungsreifen, erfolgt, welche über Getriebe miteinander gekuppelt sind, wobei die Geschwindigkeit der Fahrzeuge nach deren Abkupplung vom Förderseil durch die Verzögerungsreifen vermindert wird, weiters die Fahrzeuge mittels der Förderreifen mit einer geringen Geschwindigkeit durch den Ein- und Ausstiegsbereich für die Passagiere, in welchem sie von den Passagieren bestiegen bzw. verlassen werden, hindurch bewegt werden, und die Geschwindigkeit der Fahrzeuge mittels der Beschleunigungsreifen vergrößert wird, worauf sie wieder an das Förderseil angekuppelt und aus der Station hinaus gefördert werden, weiters der Antrieb der Steuerreifen durch mindestens eine in der betreffenden Station befindliche Tragrolle für das Förderseil erfolgt, wobei die Steuerreifen auf einem Traggerüst gelagert sind, welches sich auf mindestens einer Tragkonstruktion befindet und die mindestens eine derjenigen Tragrollen für das Förderseil, über welche der Antrieb der Steuerreifen mittels eines Antriebsriemens vom Förderseil abgeleitet wird, auf mindestens einer verschwenkbar gelagerten Wippe od.dgl. gelagert ist und der Antriebsriemen über diese mindestens eine Tragrolle und über mindestens einen Steuerreifen gelegt ist.

Eine derartige Seilbahnanlage ist aus der EP 2420424 A1 bekannt. Diese bekannte Seilbahnanlage ist gegenüber solchen Seilbahnanlagen, bei welchen der Antrieb für die Steuerreifen vom Förderseil über mindestens eine der Tragrollen für das Förderseil abgeleitet wird, wobei diese mindestens eine Tragrolle an einem starren Tragzapfen gelagert ist, welche sich am Traggerüst für die Steuerreifen befindet, deshalb vorteilhaft, da die durch das Förderseil über diejenige mindestens eine Tragrolle, von welcher der Antrieb für die Steuerreifen abgeleitet wird, auf das Traggerüst gelangenden Schwingungen und Stöße durch deren Lagerung auf mindestens einer verschwenkbaren Wippe maßgeblich verringert werden.

Bei dieser bekannten Seilbahnanlage befindet sich jedoch die mindestens eine Wippe, über welche der Antrieb der Steuerreifen mittels eines Antriebsriemens vom Förderseil abgeleitet wird, auf dem Traggerüst für die Steuerreifen, wodurch auf das Traggerüst weiterhin - wenngleich stark gedämpfte - Schwingungen und Stöße gelangen, durch welche nachteilige Effekte, wie Schallemissionen, verursacht werden, Der gegenständlichen Erfindung liegt somit die Aufgabe zugrunde, diese nachteiligen Effekte noch weitgehend zu vermeiden bzw. gänzlich auszuschließen.

Diese Aufgabe wird erfindungsgemäß dadurch gelöst, dass die mindestens eine Tragkonstruktion für das Traggerüst aus einer Tragsäule und einem auf dieser befindlichen Querbalken besteht, und die mindestens eine verschwenkbare Wippe od.dgl., auf welcher die mindestens eine Tragrolle gelagert ist, von welcher der Antrieb für die Steuerreifen abgeleitet wird, an einem der beiden Enden des Querbalkens gelagert ist oder dass die mindestens eine verschwenkbare Wippe od.dgl. auf einer Tragkonstruktion gelagert ist, an welcher das Traggerüst nicht befestigt ist.
Dabei kann am Ende des Querbalkens ein weiterer Balken vorgesehen sein, an welchem die mindestens eine Wippe gelagert ist.

Vorzugsweise befindet sich das Traggerüst für die Steuerreifen auf mindestens einer Tragkonstruktion bestehend aus einer Tragsäule und einem Querbalken und ist eine weitere Tragsäule mit einem Querbalken vorgesehen, wobei sich an einem Ende dieses Querbalkens die mindestens eine verschwenkbare Wippe befindet, auf welcher die mindestens eine Tragrolle gelagert ist, von welcher der Antrieb für die Steuerreifen abgeleitet wird, wobei das Traggerüst an diesem Querbalken nicht befestigt ist.

Vorzugsweise sind zwei Wippen od.dgl. vorgesehen, auf welchen jeweils zwei Tragrollen gelagert sind, welche jeweils über einen Antriebsriemen mit jeweils mindestens einem der Steuerreifen auf Mitnahme gekuppelt sind.

Sofern der Tragbalken für die mindestens eine verschwenkbare Wippe od.dgl. unmittelbar an der starren Tragkonstruktion für das Traggerüst befestigt ist und daher ebenfalls starr ist, werden Schwingungen bzw. Stöße, welche vom Förderseil auf den Tragbalken gelangen, von der Tragkonstruktion für das Traggerüst aufgenommen, wodurch auf das Traggerüst für die Steuerreifen nahezu keine Schwingungen und Stöße gelangen. Sofern das Traggerüst an demjenigen Tragbalken, an welchem die Wippe gelagert ist, nicht befestigt ist, können aus diesem Grund auf das Traggerüst keinerlei Schwingungen oder Stöße gelangen.
Durch jede der beiden konstruktiven Gestaltungen werden somit die dem bekannten Stand der Technik anhaftenden nachteiligen Effekte vermieden.

Der Gegenstand der Erfindung ist nachstehend anhand von zwei in der Zeichnung dargestellten Ausführungsbeispielen näher erläutert. Es zeigen:
- FIG. 1: eine erste Ausführungsform einer Station einer erfindungsgemäßen Seilbahnanlage mit einer Tragkonstruktion, auf welcher sich ein Traggerüst für die Steuerreifen befindet, in axonometrischer Darstellung,
- FIG.1A: das Detail A der FIG.1, in gegenüber dieser vergrößertem Maßstab und in axonometrischer Darstellung,
- FIG.2: eine zweite Ausführungsform einer Station einer erfindungsgemäßen Seilbahnanlage mit einer Tragkonstruktion, auf welcher sich ein Traggerüst für die Steuerreifen befindet, in axonometrischer Darstellung, und
- FIG.2A: das Detail B der FIG.2 in gegenüber dieser vergrößertem Maßstab und in axonometrischer Darstellung.

Wie dies aus FIG.1 ersichtlich ist, weist die dargestellte Station einer Seilbahnanlage ein von zwei Tragsäulen 1 und 1a getragenes Traggerüst 10 auf, auf welchem eine Umlenkscheibe 2 mit einer angenähert vertikal ausgerichteten Achse gelagert ist, über welche ein Förderseil 20 geführt ist. Im Betrieb dieser Seilbahnanlage wird das Förderseil 20 über die Umlenkscheibe 2 mittels eines vorzugsweise in der Bergstation befindlichen Antriebsmotors mit einer Geschwindigkeit von z.B. 7m/sec im Umlauf bewegt. An das Förderseil 20 sind mit Fahrwerken 31 ausgebildete Fahrzeuge 3, im vorliegenden Fall Kabinen, ankuppelbar. Auf der Strecke sind die Fahrzeuge 3 an das Förderseil 20 angekuppelt. Bei der Einfahrt in die Station werden die Fahrzeuge 3 vom Förderseil 20 abgekuppelt, worauf sie mittels des Fahrwerkes 31 längs einer Führungsschiene 4 durch die Station hindurch bewegt werden. Bei der Ausfahrt aus der Station werden die Fahrzeuge 3 wieder an das Förderseil 20 angekuppelt. Die Führungsschiene 4 ist an ihren beiden freien Enden mit Einlauftrichtern 41 ausgebildet.
Die Bewegungsrichtung der Fahrzeuge 3 ist durch Pfeile C angegeben.

Zur Bewegung der Fahrzeuge 3 durch die Station hindurch dienen Steuerreifen 51, 52 und 53, welche am Traggerüst 10 gelagert sind und welche durch Getriebe miteinander auf Mitnahme gekuppelt sind. Die bei der Einfahrt in die Station befindlichen Steuerreifen 51 einer ersten Gruppe dienen als Verzögerungsreifen, mittels welcher die Geschwindigkeit der vom Förderseil 20 abgekuppelten Fahrzeuge 3 von z.B. 7m/sec auf z.B. 0,3m/sec vermindert wird. Die hierauf folgenden Steuerreifen 52 einer zweiten Gruppe dienen als Förderreifen, durch welche die Fahrzeuge 3 mit einer Geschwindigkeit von z.B. 0,3m/sec durch den Ein- bzw. Ausstiegsbereich der Station hindurch geführt werden, in welchem sie von den Passagieren bestiegen bzw. verlassen werden. Durch die dritte Gruppe der Steuerreifen 53, welche als Beschleunigungsreifen dienen, wird die Geschwindigkeit der Fahrzeuge 3 wieder auf z.B. 7m/sec erhöht, worauf die Fahrzeuge 3 bei der Ausfahrt aus der Station an das mit dieser Geschwindigkeit umlaufende Förderseil 20 angekuppelt werden.

Das Förderseil 20 ist über Tragrollen 6 geführt, welche durch das Förderseil 20 verdreht werden. Die Steuerreifen 51, 52 und 53 werden dadurch angetrieben, dass zumindest ein Steuerreifen 51a mittels eines Riemens 60 mit zumindest einer Tragrolle 6 für das Förderseil 20 auf Verdrehung gekuppelt ist.

Wie dies weiters aus FIG.1 ersichtlich ist, sind die Tragsäulen 1 und 1a an ihren oberen Enden mit Querbalken 11 und 11a ausgebildet, an deren beiden Enden das Traggerüst 10 für die Steuerreifen 51, 52, 53 befestigt ist.

Wie dies insbesondere aus FIG.1A ersichtlich ist, befindet sich zwischen dem einen Ende des Querbalkens 11 und dem Traggerüst 10 ein Tragbalken 12, welcher am Querbalken 11 starr befestigt ist. An diesem Tragbalken 12 sind zwei Wippen 7 gelagert, auf welchen jeweils zwei Tragrollen 6 für das Förderseil 20 gelagert sind. Über die beiden Paare der Tragrollen 6 ist jeweils ein Antriebsriemen 60 gelegt, welcher über zwei Umlenkrollen 61 und weiters über jeweils einen Steuerreifen 51a gelegt ist. Die beiden Tragrollen 6 sind mit Riemenflächen 6a und die Steuerreifen 51a sind mit Riemenflächen 51b für den Antriebsriemen 60 ausgebildet. Mittels des Antriebsriemen 60 wird vom Förderseil 20 über die beiden auf der Wippe 7 gelagerten Tragrollen 6 der Antrieb für die Steuerreifen 51a abgeleitet.
Die Steuerreifen 51a sind mittels Getrieben mit den weiteren Steuerreifen 51, 52, 53 derart gekuppelt, dass die weiteren Steuerreifen 51, 52, 53 ansteigende oder abnehmende Umdrehgeschwindigkeiten aufweisen.
Am Tragbalken 12 ist ein weiterer Balken 13 starr befestigt, an welchem das Traggerüst 10 befestigt ist. Die Tragsäule 1 mit dem Querbalken 11 und dem Tragbalken 12 stellt die Tragkonstruktion für das Traggerüst 10 dar.

Da sich die beiden Tragrollen 6 für das Förderseil 20 auf der Wippe 7 befinden, werden die Tragrollen 6 durch die vom Förderseil 20 ausgeübten Vertikalbewegungen und Schwingungen gleichmäßig belastet. Da die Wippen 7 auf dem Tragbalken 12 gelagert sind, welcher mittels des Querbalkens 11 an der Tragsäule 1 starr befestigt ist, gelangen auf das Traggerüst 10 kaum irgendwelche Schwingungen oder Stöße, durch welche dieses belastet wird bzw. durch welche Geräusche verursacht werden.

Anhand der FIG.2 und FIG.2A ist nachstehend ein zweites Ausführungsbeispiel erläutert:

Dieses Ausführungsbeispiel stimmt mit dem Ausführungsbeispiel gemäß den FIG.1 und FIG.1A weitestgehend überein. Es wird somit auf die Erläuterungen zu den FIG.1 und FIG.1A verwiesen. Unterschiedlich gegenüber den FIG.1 und FIG.1A ist jedoch, dass zusätzlich zur Tragsäule la, von welcher das Traggerüst 10 getragen ist, eine zweite Tragsäule 1b mit einem Querbalken 11b vorgesehen ist, bei welcher vom Förderseil 20 der Antrieb für die Steuerreifen 51, 52, 53 abgeleitet wird, aber von welcher das Traggerüst 10 nicht getragen ist, und dass eine dritte Tragsäule 1c mit einem Querbalken 11c vorgesehen ist, von welcher das Traggerüst 10 getragen ist, wobei es am Querbalken 11c befestigt ist.

Wie dies insbesondere aus FIG.2A ersichtlich ist, ist an einem Ende des an der Tragsäule 1b befindlichen Querbalkens 11b an diesem ein Tragbalken 12b starr befestigt. An diesem Querbalken 12b sind zwei Wippen 7 gelagert, auf welchen jeweils zwei Tragrollen 6 für das Förderseil 20 gelagert sind. Die Tragsäule 1b mit dem Querbalken 11b und dem Tragbalken 12b stellt die Tragkonstruktion für die zwei Wippen 7 dar. Über die Riemenflächen 6a der Tragrollen 6 ist jeweils ein Antriebsriemen 60 geführt, welcher über zwei Umlenkrollen 61 und weiters über jeweils einen Steuerreifen 51a gelegt ist. Das Traggerüst 10 ist am Querbalken 11b bzw. am Tragbalken 12b nicht befestigt.
Die Funktion der Wippen 7 sowie der Tragrollen 6 und deren Kupplung mit den Steuerreifen 51a ist die gleiche, wie diese anhand der FIG.2A erläutert ist.

Demgegenüber ist das Traggerüst 10 zudem von der Tragsäule 1c mit dem Querbalken 11c getragen, wobei es an den Enden des Querbalkens 11c starr befestigt ist.

Da das Traggerüst 10 mit dem Querbalken 11b, an welchem die Wippen 7 gelagert sind, nicht verbunden ist, gelangen somit von den Wippen 7 auf das Traggerüst 10 keinerlei Schwingungen oder Stöße, durch welche nachteilige Effekte bewirkt werden.

## Patentansprüche

1. Seilbahnanlage mit einem Förderseil (20), welches in den beiden Endstationen der Anlage über jeweils eine Umlenkscheibe (2) geführt ist, und mit an das Förderseil (20) ankuppelbaren Fahrzeugen (3), wie Kabinen oder Sessel, welche mit einer Klemmeinrichtung und mit einem Fahrwerk (31) ausgebildet sind, wobei sie längs der Strecke an das Förderseil (20) angekuppelt sind und bei den Einfahrten in die Stationen vom Förderseil (20) abgekuppelt, mittels der Fahrwerke (31) längs Führungsschienen (4) durch die Stationen hindurch geführt werden, in welchen sie von den Passagieren bestiegen bzw. verlassen werden, und bei den Ausfahrten aus den Stationen wieder an das Förderseil (20) angekuppelt werden, wobei weiters die Bewegung der Fahrzeuge (3) in den Stationen mittels Steuerreifen, nämlich Verzögerungsreifen (51), Förderreifen (52) und Beschleunigungsreifen (53), erfolgt, welche über Getriebe miteinander gekuppelt sind, wobei die Geschwindigkeit der Fahrzeuge (3) nach deren Abkupplung vom Förderseil (20) durch die Verzögerungsreifen (51) vermindert wird, weiters die Fahrzeuge (3) mittels der Förderreifen (52) mit einer geringen Geschwindigkeit durch den Ein- und Ausstiegsbereich für die Passagiere, in welchem sie von den Passagieren bestiegen bzw. verlassen werden, hindurch bewegt werden, und die Geschwindigkeit der Fahrzeuge (3) mittels der Beschleunigungsreifen (53) vergrößert wird, worauf sie wieder an das Förderseil (20) angekuppelt und aus der Station hinaus gefördert werden, weiters der Antrieb der Steuerreifen (51, 52, 53) durch mindestens eine in der betreffenden Station befindliche Tragrolle (6) für das Förderseil (20) erfolgt, wobei die Steuerreifen (51, 52, 53) auf einem Traggerüst (10) gelagert sind, welches sich auf mindestens einer Tragkonstruktion (1, 11) befindet und die mindestens eine derjenigen Tragrollen (6) für das Förderseil (20), über welche der Antrieb der Steuerreifen (51, 52, 53) mittels eines Antriebsriemens (60) vom Förderseil (20) abgeleitet wird, auf mindestens einer verschwenkbar gelagerten Wippe (7) od.dgl. gelagert ist und der Antriebsriemen (60) über diese mindestens eine Tragrolle (6) und über mindestens einen Steuerreifen (51a) gelegt ist, **dadurch gekennzeichnet, dass** die mindestens eine Tragkonstruktion für das Traggerüst (10) aus einer Tragsäule (1) und einem auf dieser befindlichen Querbalken (11) besteht, und die mindestens eine verschwenkbare Wippe (7) od.dgl., auf welcher die mindestens eine Tragrolle (6) gelagert ist, von welcher der Antrieb für die Steuerreifen (51, 52, 53) abgeleitet wird, an einem der beiden Enden des Querbalkens (11) gelagert ist oder dass die mindestens eine verschwenkbare Wippe (7) od.dgl. auf einer Tragkonstruktion (1b, 11b, 12b) gelagert ist, an welcher das Traggerüst (10) nicht befestigt ist.

2. Seilbahnanlage nach Anspruch 1, **dadurch gekennzeichnet, dass** am Ende des Querbalkens (11) ein Tragbalken (12) vorgesehen ist, an welchem die mindestens eine Wippe (7) gelagert ist.

3. Seilbahnanlage nach Anspruch 1, **dadurch gekennzeichnet, dass** sich das Traggerüst (10) für die Steuerreifen (51, 52, 53) auf mindestens einer Tragkonstruktion bestehend aus einer Tragsäule (1a, 1c) und einem Querbalken (11a, 11c) befindet und dass eine weitere Tragsäule (1b) mit einem Querbalken (11b) vorgesehen ist, wobei sich an einem Ende dieses Querbalkens (11b) die mindestens eine Wippe (7) befindet, auf welcher die mindestens eine Tragrolle (6) gelagert ist, von welcher der Antrieb für die Steuerreifen (51, 52, 53) abgeleitet wird, wobei an diesem Querbalken (11b) das Traggerüst (10) nicht befestigt ist.

4. Seilbahnanlage nach einem der Ansprüche 1 bis 3, **dadurch gekennzeichnet, dass** zwei verschwenkbare Wippen (7) vorgesehen sind, auf welchen jeweils zwei Tragrollen (6) gelagert sind, welche jeweils über einen Antriebsriemen (60) mit jeweils mindestens einem der Steuerreifen (51a) auf Mitnahme gekuppelt sind.

## Claims

1. Cable car system having a conveying cable (20) which is guided in each case over a deflection pulley (2) in the two terminal stations of the system, and having vehicles (3), such as cabins or chairs, which can be coupled to the conveying cable (20) and which are constructed with a clamping device and with a running gear (31), wherein they are coupled to the conveying cable (20) along the section and, uncoupled from the conveying cable (20) at the entrances to the stations, are guided by means of the running gear (31) along guide rails (4) through the stations, in which they are boarded or disembarked by the passengers, and are coupled again to the conveying cable (20) at the exits of the stations, wherein further the movement of the vehicles (3) in the stations takes place by means of control tires, namely deceleration tires (51), conveying tires (52) and acceleration tires (53), which are coupled to one another via transmissions, wherein the speed of the vehicles (3) is reduced by the deceleration tires (51) after they have been uncoupled from the conveying cable (20), furthermore the vehicles (3) are moved by means of the conveying tires (52) at a low speed through the entry and exit region for the passengers, in which they are boarded or disembarked by the passengers, and the speed of the vehicles (3) is increased by means of the acceleration tires (53), whereupon they are coupled again to the conveying cable (20) and conveyed out of the station, further the control tires (51, 52, 53) are driven by at least one supporting roller (6) for the conveying cable (20) which is located in the station in question, wherein the control tires (51, 52, 53) are mounted on a supporting frame (10) which is located on at least one supporting structure (1, 11) and the at least one of those supporting rollers (6) for the conveying cable (20), via which the drive of the control tires (51, 52, 53) is derived from the conveying cable (20) by means of a drive belt (60), is mounted on at least one pivotably mounted rocker (7) or the like, and the drive belt (60) is laid over this at least one supporting roller (6) and over at least one control tire (51a), **characterized in that** the at least one supporting structure for the supporting frame (10) consists of a supporting column (1) and a transverse beam (11) located thereon, and the at least one pivotable rocker (7) or the like, on which the at least one supporting roller (6) is mounted, from which the drive for the control tires (51, 52, 53) is derived, is mounted on one of the two ends of the transverse beam (11), or that the at least one pivotable rocker (7) or the like is mounted on a supporting structure (1b, 11b, 12b) to which the supporting frame (10) is not fastened.

2. Cable car system according to claim 1, **characterized in that** at the end of the transverse beam (11) a supporting beam (12) is provided on which the at least one rocker (7) is mounted.

3. Cable car system according to claim 1, **characterized in that** the supporting frame (10) for the control tires (51, 52, 53) is located on at least one supporting structure consisting of a supporting column (1a, 1c) and a transverse beam (11a, 11c), and that a further supporting column (1b) with a transverse beam (11b) is provided, wherein at one end of said transverse beam (11b) the at least one rocker (7) is disposed on which the at least one supporting roller (6) is mounted, from which the drive for the control tires (51, 52, 53) is derived, wherein the supporting frame (10) is not fastened to said transverse beam (11b).

4. Cable car system according to one of claims 1 to 3, **characterized in that** two pivotable rockers (7) are provided, on which in each case two supporting rollers (6) are mounted, which are respectively coupled via a drive belt (60) to at least one of the control tires (51a) for entrainment.

## Revendications

1. Installation de téléphérique avec un câble de transport (20) qui est passé sur une poulie de renvoi (2) dans chacune des stations de terminus de l'installation, et avec des véhicules (3) tels que des cabines ou des sièges pouvant être couplés au câble de transport (20) et qui sont munis d'un dispositif de serrage et d'un train de roulement (31), lesquels sont couplés au câble de transport (20) le long de la ligne et découplés du câble de transport (20) aux entrées dans les stations, guidés au moyen des train de roulement (31) le long de rails de guidage (4) à travers les stations dans lesquelles les passagers y montent ou en descendent, et à nouveaux couplés au câble de transport (20) aux sorties des stations, dans lequel le mouvement des véhicules (3) dans les stations est réalisé au moyen de pneus de traînage, à savoir de pneus de ralentissement (51), de pneus de transport (52) et de pneus d'accélération (53), qui sont couplés les uns aux autres au moyen d'engrenages, la vitesse des véhicules (3) après leur découplage du câble de transport (20) étant réduite par les pneus de ralentissement (51), les véhicules (3) étant déplacés à petite vitesse au moyen des pneus de transport (52) à travers la zone de montée et de descente des passagers dans laquelle les passagers y montent ou en descendent, et la vitesse des véhicules (3) étant augmentée au moyen des pneus d'accélération (53), après quoi ils sont à nouveau couplés au câble de transport (20) et transportés hors de la station, l'entraînement des pneus de traînage (51, 52, 53) est en outre assuré par au moins un rouleau porteur (6) qui se trouve dans la station en question pour le câble de transport (20), dans lequel les pneus de traînage (51, 52, 53) sont supportés sur un châssis de support (10) situé sur au moins une construction de support (1, 11) et au moins un des rouleaux porteurs (6) pour le câble de transport (20), desquels l'entraînement des pneus de traînage (51, 52, 53) est dérivé au moyen d'une courroie d'entraînement (60) à partir du câble de transport (20), est supporté sur au moins une bascule (7) supportée de façon pivotante ou similaire et la courroie d'entraînement (60) est passée par-dessus cet au moins un rouleau porteur (6) et par-dessus au moins un pneu de traînage (51a), **caractérisée en ce que** l'au moins une construction de support pour le châssis de support (10) se compose d'une colonne de support (1) et d'une traverse (11) située sur celle-ci, et l'au moins une bascule pivotante (7) ou similaire sur laquelle l'au moins un rouleau porteur (6) duquel est dérivé l'entraînement pour les pneus de traînage (51, 52, 53) est supportée sur l'une des deux extrémités de la traverse (11) ou **en ce que** l'au moins une bascule pivotante (7) ou similaire est supportée sur une construction de support (1b, 11b, 12b) sur laquelle le châssis de support (10) n'est pas fixé.

2. Installation de téléphérique selon la revendication 1, **caractérisée en ce qu'**il est prévu à l'extrémité de la traverse (11) une barre de support (12) sur laquelle l'au moins une bascule (7) est supportée.

3. Installation de téléphérique selon la revendication 1, **caractérisée en ce que** le châssis de support (10) pour les pneus de traînage (51, 52, 53) se trouve sur au moins une construction de support composée d'une colonne de support (1a, 1c) et d'une traverse (11a, 11c) et **en ce qu'**il est prévu une autre colonne de support (1b) avec une traverse (11b), l'au moins une bascule (7) sur laquelle est supporté l'au moins un rouleau porteur (6) duquel l'entraînement des pneus de traînage (51, 52, 53) est dérivée se trouvant sur une extrémité de cette traverse (11b) et le châssis de support (10) n'étant pas fixé à cette traverse (11b).

4. Installation de téléphérique selon l'une des revendications 1 à 3, **caractérisée en ce que** sont prévues deux bascules pivotantes (7), sur chacune desquelles sont supportés deux rouleaux porteurs (6) qui sont couplés chacun par une courroie d'entraînement (60) à au moins un des pneus de traînage (51a) en vue de leur entraînement.
